# FASCICULE DE BREVET EUROPEEN

(11) **EP 0 075 496 B1**
(45) Date de publication et mention de la délivrance du brevet: **02.05.1985**
(21) Numéro de dépôt: 82401552.3
(22) Date de dépôt: 19.08.1982
(51) Int. Cl.: F42C 15/10, F42C 15/18

(54) **Dispositif de sécurité et d'armement pour l'amorçage de charges sous-marines**
Vorkehrungen zum Sichern und Schärfen an Unterwasserzündern
Safety and arming arrangements for underwater fuzes

(30) Priorité: 03.09.1981 FR 8116747
(43) Date de publication de la demande: 30.03.1983
(73) Titulaire: ETAT-FRANCAIS représenté par le DELEGUE GENERAL POUR L'ARMEMENT, F-75997 Paris Armées (FR)
(72) Inventeur: Turpin, Jean, F-18000 Bourges (FR); Spertini, Alain, F-18390 St-Germain du Puy (FR); Berthelier, Georges, F-18000 Bourges (FR)

## Description

La présente invention concerne un dispositif de sécurité et d'armement pour l'amorçage de charges sous-marines, notamment militaires, et plus particulièrement un tel dispositif du type dans lequel un organe de détection sensible à la pression est mobile entre une première position qu'il adopte lorsque le dispositif est sensiblement à la pression atmosphérique et une seconde position qu'il adopte lorsque le dispositif a atteint une pression à partir de laquelle l'amorçage peut s'effectuer.

De tels dispositifs sont par exemple utilisés dans les charges de destruction ou les mines sous-marines. Le brevet français No 2330512 décrit également un dispositif de ce type appliqué à une cisaille pyrotechnique destinée à couper des orins immergés. Ces dispositifs connus présentent un certain nombre d'inconvénients.

Tout d'abord, l'armement, c'est-à-dire le passage de la position SÉCURITÉ à la position ARMÉ, est progressif. L'armement est en effet souvent provoqué par l'énfoncement d'un piston hydrostatique sensible à la pression extérieure, et par conséquent à la profondeur. Ce piston hydrostatique joue à la fois le rôle de détecteur d'armement et de moteur d'armement et même éventuellement celui d'interrupteur de chaîne pyrotechnique. Il en résulte que l'interrupteur de chaîne pyrotechnique quitte la position SÉCU-RlTÉ dès la première sollicitation pour aller progressivement à la position ARMÉ. Pendant le passage d'une position à l'autre, on ne peut savoir avec certitude si l'interrupteur de chaîne pyrotechnique joue encore son rôle, de sorte que la sécurité n'est plus garantie dès le début du déplacement.

Par ailleurs, lorsque ces dispositifs ont été activés, c'est-à-dire lorsqu'ils sont passés en position ARMÉ, ils ne peuvent plus revenir en position de SÉCURITÉ, ce qui présente de sérieux inconvénients dans un certain nombre de cas. Ainsi, en cas de raté de fonctionnement et quelle que soit l'origine du raté, le dispositif reste armé. Il est donc dangereux, et sa neutralisation ne peut souvent se faire que par destruction.

Ces inconvénients sont partiellement évités dans le dispositif d'amorçage de charges sous-marines décrit dans le brevet FR-A No 2131757, et comportant un piston de détection d'armement, sensible à la pression et mobile entre deux positions (correspondant à la pression atmosphérique et à l'immersion), un organe interrupteur de chaîne pyrotechnique libéré par l'organe de détection d'une première position de sécurité, où il fait écran en travers de la chaîne pyrotechnique, à une deuxième position d'armement.

L'écran peut se déplacer vers une troisième position de stérilisation formant écran de chaîne pyrotechnique. Mais le dégagement de cette position de stérilisation n'est pas provoqué uniquement par une intervention extérieure, en dépit de tout mouvement ultérieur de l'organe de détection. En effet, après un retour à la pression atmosphérique, le déplacement de l'écran n'est pas irréversible puisque, si le piston est de nouveau soumis à l'immersion, l'organe interrupteur se remet en mouvement vers sa position ARMÉ. On voit donc l'inconvénient majeur de cette réalisation qui ne permet pas, en cas de remontée accidentelle du système après son activation, une stérilisation définitive et irréversible, sauf intervention extérieure.

Ce système peut être amené à fonctionner dans des conditions autres que celles prévues, donc dangereuses.

D'autre part, rien n'indique de façon sûre, sur les dispositifs connus, la position, voire même l'absence éventuelle de l'interrupteur de chaîne pyrotechnique.

Cette absence d'indication est particulièrement gênante et dangereuse lors de l'assemblage du dispositif de sécurité et d'armement sur la charge, lors de manipulation de l'ensemble, de contrôle, de démontage ou de récupération.

La présente invention vise à pallier ces inconvénients.

A cet effet, elle a pour objet un dispositif de sécurité et d'armement pour l'amorçage de charges sous-marines, notamment militaires, du type dans lequel un organe de détection, sensible à la pression, est mobile entre une première position qu'il adopte lorsque le dispositif est sensiblement à la pression atmosphérique et une seconde position qu'il adopte lorsque le dispositif a atteint une pression à partir de laquelle l'amorçage peut s'effectuer, dispositif comprenant un organe interrupteur de chaîne pyrotechnique qui, dans une première position de sécurité, où il est verrouillé par l'organe de détection lorsque celui-ci n'est pas dans une seconde position, forme écran en travers de la chaîne pyrotechnique, et, dans une seconde position d'armement qu'il adopte lorsque l'organe de détection atteint sa seconde position, libère la chaîne pyrotechnique, dispositif caractérisé en ce que l'organe interrupteur de chaîne pyrotechnique est agencé pour se déplacer de sa deuxième position vers une troisième position de stérilisation lorsque l'organe de détection se déplace en retour de sa deuxième position vers sa première position, l'organe interrupteur de chaîne pyrotechnique formant de nouveau, dans sa troisième position, écran en travers de la chaîne pyrotechnique et ne pouvant être libéré de cette troisième position sans intervention extérieure en dépit de tout mouvement ultérieur de l'organe de détection.

Par conséquent, en cas de remontée accidentelle du système, le dispositif ne reste pas armé, contrairement à ce qui était le cas jusqu'à présent. Au contraire, il se retrouve neutralisé en position STÉRILISATION, d'où il ne peut être ramené en position SÉCURITÉ ou en position ARMÉ qu'après une intervention volontaire.

Il n'est donc pas nécessaire, dans ce cas, de détruire le dispositif et la charge qu'il accompagne, ce qui présente un intérêt évident du point de vue économique et permet à posteriori l'analyse de l'incident et évite les dégâts à l'environnement, et en particulier au dispositif de pose.

Dans un mode de réalisation préféré de l'invention, le dispositif comprend un mécanisme horloger susceptible d'être déclenché lorsque l'organe interrupteur de chaîne pyrotechnique passe de sa première à sa deuxième position et l'organe interrupteur de chaîne pyrotechnique est agencé pour se déplacer de sa deuxième position vers une quatrième position de stérilisation après une certaine durée décomptée par le mécanisme horloger, l'organe interrupteur de chaîne pyrotechnique formant de nouveau, dans sa quatrième position, écran en travers de la chaîne pyrotechnique et ne pouvant être libéré de cette quatrième position sans intervention extérieure en dépit de tout mouvement ultérieur de l'organe de détection.

On considère par conséquent que, au bout d'un certain temps choisi après l'armement du dispositif, son non-fonctionnement résulte d'un raté. On neutralise par conséquent le dispositif et la charge, quelle que soit l'origine du raté, avec les mêmes avantages que la stérilisation en cas de remontée. Avantageusement, la quatrième position de l'organe interrupteur de chaîne pyrotechnique est confondue avec sa troisième position.

Egalement dans un mode de réalisation préféré de l'invention, le dispositif comprend des moyens pour rendre visible de l'extérieur la position de l'organe interrupteur de chaîne pyrotechnique. L'organe interrupteur de chaîne pyrotechnique peut, par exemple, comporter un rotor disposé entre une amorce et la suite de la chaîne pyrotechnique, ce rotor comportant un trou venant se placer devant l'amorce dans la seconde position du rotor.

Ce trou peut être laissé vide ou contenir un relais de transmission explosif. L'amorçage de la charge est possible lorsque le trou se trouve disposé entre l'amorce et la suite de la chaîne pyrotechnique, donc dans la deuxième position du rotor, mais n'est par contre pas possible lorsque le rotor fait écran dans ses autres positions.

De plus, l'organe de détection comporte avantageusement un piston hydrostatique, mobile axialement en fonction de la pression extérieure, ce piston comportant un tronçon de diamètre réduit, et une bille empêche la rotation du rotor en restant bloquée dans une encoche de ce rotor par une génératrice du piston lorsque celui-ci n'est pas dans sa deuxième position, ladite bille permettant la rotation du rotor quand le tronçon de diamètre réduit du piston est en vis-à-vis de la bille lorsque le piston est dans sa deuxième position.

Le tronçon de diamètre réduit du piston est disposé sur ce piston à une hauteur telle que, lors de l'enfoncement du piston sous l'effet de la pression, il arrive au niveau de la bille lorsque le dispositif a atteint la profondeur d'armement. A cet instant, la bille débloque par conséquent le rotor qui passe de sa position SÉCURITÉ à sa position ARMÉ.

Le dispositif peut, par ailleurs, comporter des moyens de blocage angulaire du rotor dans sa deuxième position, ces moyens de blocage comprenant une butée solidaire en rotation du rotor et mobile axialement et des moyens coopérant avec cette butée, l'organe de détection étant agencé pour amener la butée dans une position axiale dans laquelle elle est susceptible de venir en contact avec les moyens coopérants lorsqu'il détecte une pression supérieure à une valeur prédéterminée et pour écarter axialement la butée des moyens coopérants lorsque la pression redevient inférieure à cette valeur prédéterminée.

Par conséquent, après l'armement du dispositif, celui-ci reste en position ARMÉ tant que la pression est supérieure à la valeur d'armement. Si la pression redevient inférieure, c'est-à-dire en cas de remontée, le dispositif est débloqué et peut par conséquent quitter la position ARMÉ.

Afin d'assurer la stérilisation du dispositif en cas de non-fonctionnement, celui-ci comporte avantageusement un mécanisme horloger muni d'un arbre de sortie sur lequel est montée une première came susceptible de coopérer avec une butée solidaire en rotation du rotor, cette première came étant agencée pour bloquer le rotor dans sa deuxième position en étant en contact avec la butée pendant un temps prédéterminé après le déclenchement du mécanisme horloger et pour libérer le rotor en s'effaçant du trajet de la butée après ce temps prédéterminé.

Une deuxième came peut, de plus, être montée sur l'arbre de sortie du mécanisme horloger, cette came étant susceptible de coopérer avec une butée commandée par la rotation du rotor pour empêcher le mouvement du mécanisme horloger lorsque le rotor est dans sa première position et pour permettre ce mouvement lorsque le rotor quitte cette première position.

Le mécanisme horloger se déclenche par conséquent à l'instant où le dispositif passe de sa position SÉCURITÉ à sa position ARMÉ et décompte à partir de cet instant le temps au bout duquel la charge doit être considérée comme n'ayant pas fonctionné.

Pour assurer la stérilisation du dispositif en cas de non-fonctionnement ou en cas de remontée, le dispositif comporte avantageusement des moyens élastiques pour amener le rotor dans une troisième position angulaire lorsque, alors qu'il est dans sa deuxième position, la butée du rotor est relâchée.

Le rotor comporte alors de préférence un verrou susceptible de s'engager sous l'effet d'un moyen élastique dans un trou formé dans un organe fixe du dispositif lorsque le rotor est dans sa troisième position.

Le dispositif selon l'invention peut en outre comporter un hublot par lequel sont visibles des zones du rotor identifiées différemment, par exemple par des couleurs, en fonction de la position du rotor.

. Ce hublot peut, par exemple, être monté à l'extérieur du trou mentionné ci-dessus, la zone d'identification de la troisième position du rotor étant fournie par l'extrémité du verrou.

Le dispositif selon l'invention peut également comporter, en outre, des sécurités électriques comprenant au moins un minirupteur rendant les circuits actifs dans la deuxième position de l'organe interrupteur de chaîne pytotechnique et inactifs dans ses autres positions.

Dans ce cas, les minirupteurs peuvent être, par exemple, disposés de telle sorte que leurs organes d'actionnement coopèrent avec des méplats formés sur une partie cylindrique du rotor pour ouvrir ou fermer les minirupteurs en fonction de la position angulaire du rotor.

Un mode de réalisation particulier sera maintenant décrit à titre d'exemple non limitatif en référence aux dessins schématiques annexés dans lesquels:
la fig. 1 est une vue en élévation en coupe d'un dispositif de sécurité et d'armement selon l'invention,
la fig. 2 est une vue selon la flèche F2 de la fig. 1,
la fig. 3 est une vue en coupe selon la ligne III-III I de la fig. 1,
la fig. 4 est une vue selon la flèche F4 de la fig. 3 après que le mécanisme horloger a été enlevé,
la fig. 5 est une vue partielle en coupe selon la ligne V-V de la fig. 3,
la fig. 6 est une vue en coupe du rotor selon la ligne Vl-Vlde la fig. 3,
les fig. 7a, 7b et 7c sont des vues très simplifiées représentant dans différentes positions relatives la butée du rotor et la came du mouvement horloger,
les fig. 8a, 8b et 8c représentent partiellement le dispositif vu de l'arrière de la fig. 3 avec le rotor dans trois positions différentes,
les fig. 9a, 9b et 9c sont des vues en coupe selon les lignes IX-IX des fig. 8a, 8b et 8c respectivement, et
les fig. 1 Oa, 10b et 1 Oc sont des vues en coupe selon les lignes X-X des fig. 8a, 8b et 8c respectivement.

Comme montré aux dessins, le dispositif comprend, d'une manière générale, un boîtier 1 à l'intérieur duquel sont montés un organe de support 2 et un cylindre 3. L'organe de support 2 supporte à rotation un rotor 4 dont l'axe de rotation est perpendiculaire à l'axe du cylindre 3 et dans le cylindre 3 est monté coulissant un piston hydrostatique 5.

Le piston 5 a sa tête 6 soumise à la pression extérieure par un orifice 7 dans le boîtier. Une membrane 8 maintenue par la tête du piston assure l'étanchéité entre l'extérieur et l'intérieur du dispositif, tout en permettant les mouvements. longitudinaux du piston.

Une goupille 9 dont la fonction sera décrite ci-après est accessible de l'extérieur et, dans la position où elle est représentée à la fig. 3, elle empêche le mouvement du piston 5.

Un ressort hélicoïdal 10 de tarage disposé au fond du cylindre 3 tend à faire sortir le piston 5 du cylindre jusqu'à ce qu'un rebord 11 du piston vienne en butée sur une saillie annulaire 12 prévue à la surface intérieure du cylindre 3.

Le corps du piston 5 comporte par ailleurs un tronçon 13 de diamètre réduit à sa partie supérieure et une autre partie 14 de moindre diamètre vers sa partie inférieure.

Le rotor 4 est formé essentiellement d'un volant 15 et d'un arbre 16.

A l'extrémité de l'arbre 16 opposée au volant 15 est fixée une extrémité d'un ressort spiral 17 dont l'autre extrémité est coincée dans le boîtier, comme montré à la fig. 1. Le ressort 17 est contraint de façon à tendre à faire tourner le rotor 4 dans le sens de la flèche A de la fig. 2.

Un trou 18 est percé dans le volant 15 parallèlement à l'axe du rotor 4 et dans ce trou 18 est placé un relais de transmission explosif 19.

Un autre trou 20 est ménagé à la périphérie du volant 15 perpendiculairement à l'axe du rotor 4. Un verrou 21 est placé dans le trou 20, ce verrou étant creux afin de recevoir un ressort hélicoïdal 22 qui prend par ailleurs appui sur le fond du trou 20 pour tendre à faire sortir le verrou 21 du trou 20. Le verrou 21 est toutefois maintenu dans le trou 20 par la surface de l'organe de support 2. L'organe 2 présente cependant un trou 23 dans lequel peut sortir le verrou 21, comme cela sera décrit ci-après.

Le rotor 4 présente, de plus, un perçage axial 24. Dans ce perçage est placée une tige 25 dont l'extrémité extérieure est arrondie en forme de demi-sphère et dont l'extrémité intérieure est repoussée par un ressort hélicoïdal 26 prenant appui au fond du perçage 24.

Comme montré à la fig. 6, un doigt 27 fait saillie de la tige 25 à travers l'arbre 16 et porte de préférence à son extrémité un roulement à billes 28 pour des raisons qui seront expliquées ci-après.

L'arbre 16 porte également une vis 29 dont la tête fait saillie pour pouvoir servir de butée.

L'arbre 16 comporte, de plus, des méplats 30, représentés à la fig. 5, susceptibles de coopérer avec les organes d'actionnement 31 de minirupteurs 32 montés sur le boîtier du dispositif.

Les minirupteurs 32 assurent diverses sécurités électriques en court-circuitant les condensateurs d'amorçage et permettent également de déclencher une minuterie électronique de mise à feu. Toutefois, la partie électronique du dispositif, ne faisant pas partie de l'invention, ne sera pas décrite plus en détail.

Le volant 15 du rotor 4 comporte enfin à sa périphérie, d'une part, une encoche circulaire 33 et, d'autre part, une rainure 34 sur un quart de sa périphérie.

Le cylindre 3 comporte, pour sa part, au niveau de l'encoche 33 et de la rainure 34, un perçage 35, et une bille 36 peut trouver place à la fois dans le perçage 35 et dans l'encoche 33 ou dans le perçage 35 et la rainure 34 en étant maintenue par une génératrice du piston 5.

Le dispositif comporte également un mécanisme horloger 37 de tout type connu dont l'arbre de sortie supporte une première came 38 et une deuxième came 39.

Comme montré à la fig. 4, la came 39 possède un pan incliné 40 susceptible de coopérer avec un levier 41 monté à rotation sur le boîtier 2. Le levier 41 peut venir en butée sur la tête de la vis 29.

La came 38 est en forme de segment de cercle et est agencée pour coopérer avec le roulement 28 qui peut rouler à sa surface, comme montré sur les fig. 7a à 7c.

L'organe de support 2 reçoit également, comme montré à la fig. 1, un porte-amorce 42 sur lequel est montée une amorce 43 qui peut être mise à feu par l'intermédiaire des fils 44 provenant de la minuterie électronique non représentée.

L'amorce 43 se trouve à la même distance de l'axe du rotor 4 que l'orifice 18.

De l'autre côté du rotor est disposé un relais de détonation 45 en contact avec la charge active 46. Le boîtier 1 possède, par ailleurs, une ouverture 47 dans le prolongement du trou 23 de l'organe de support 2, et cette ouverture 47 est fermée par un hublot 48.

Enfin, une goupille 49 est montée sur l'organe de support 2 à une distance telle de l'axe du rotor 4 qu'elle puisse servir de butée pour la tête de la vis 29.

Le dispositif est représenté dans les fig. 1 à 6,8a, 9a et 10a dans sa position SÉCURITÉ.

Le piston hydrostatique est maintenu dans sa position haute par la goupille 9.

Dans cette position, le rotor 4 est bloqué en rotation par la bille 36 qui est maintenue dans l'encoche 33 par la génératrice du piston 5. La tête de la vis 29 maintient le levier appuyé sur le pan incliné 40 de la came 39, empêchant ainsi le mouvement du mécanisme horloger 37.

Comme montré à la fig. 1, le volant 15 du rotor 4 forme écran entre l'amorce 43 et le relais de détonation 45, empêchant ainsi tout amorçage intempestif du dispositif.

De plus, les minirupteurs 32 ont leurs organes d'actionnement 31 en position haute du fait qu'ils sont alors en appui sur un des méplats de l'arbre 16. Ils court-circuitent alors les circuits de mise à feu.

Après la pose du dispositif, la goupille 9 est retirée de sorte que, si la pression indique que la profondeur atteinte est suffisante, le piston hydrostatique 5 s'enfonce dans le cylindre 3. La tige 25, qui se trouvait précédemment dans la zone de diamètre réduit 14 du piston 5, est alors enfoncée dans la direction de la flèche B de la fig. 8a.

De plus, le tronçon 13 de diamètre réduit du piston 5 vient en vis-à-vis de la bille 36 qui n'est ainsi plus maintenue dans l'encoche 33 et libère par conséquent le rotor 4 en rotation.

Entraîné par le ressort 17, celui-ci tourne par conséquent dans le sens de la flèche A de la fig. 2 jusqu'à ce que le roulement à billes 28 vienne en butée sur la came 38. De plus, du fait de la rotation du rotor 4, la tête de la vis 29 s'efface dans le sens de la flèche C de la fig. 4, permettant ainsi le dégagement du levier 41 dans le sens de la flèche D, qui libère la came 39 et permet donc au mécanisme horloger 37 de démarrer.

En outre, les organes d'actionnement 31 des minirupteurs 32 se trouvent enfoncés du fait que l'arbre 16 a fait un quart de tour, ce qui a pour effet d'activer le circuit de mise à feu et, en particulier, de démarrer la minuterie de mise à feu.

Dans cette position, le relais de transmission 19 est aligné avec l'amorce 43 et le relais de détonation 45 de sorte que la mise à feu peut avoir lieu.

On constate tout d'abord que, en cas de remontée du dispositif, le piston 5 va se déplacer dans le cylindre 3 jusqu'à revenir dans la position de la fig. 3. La partie 14 de diamètre réduit revient alors en vis-à-vis de la tige 25 qui se déplace alors sous l'effet du ressort 26 dans la direction de la flèche E de la fig. 8b.

Le roulement à billes 28 se trouve alors dégagé de la came 29 et le rotor 4 reprend sa rotation dans le sens de la flèche A de la fig. 2 sous l'action du ressort 17. Cette rotation est possible en dépit de la remontée du piston 5, du fait que la bille 36 se trouve alors dans la rainure 34. Le mouvement de rotation du rotor 4 est arrêté lorsque la tête de la vis 29 vient en butée sur la goupille 49 après une rotation d'un quart de tour, c'est-à-dire après une rotation d'un demi-tour à partir de la position SÉCURITÉ.

Dans cette position de STÉRILISATION, on constate tout d'abord que les minirupteurs reviennent dans la position de sécurité du fait que lès organes d'actionnement 31 se trouvent en contact avec le deuxième méplat 30 de l'arbre 16. De plus, le relais de transmission ne se trouve plus entre l'amorce 43 et le relais de détonation de sorte que toute mise à feu du dispositif est impossible. Enfin, le rotor ayant effectué un demi-tour par rapport à sa position de la fig. 3, le verrou 21 se trouve en vis-à-vis du trou 23 dans lequel il s'engage sous l'action du ressort 22. Se trouvant alors à la fois dans le trou 20 du rotor 4 et dans le trou 23 de l'organe de support 2, il empêche tout mouvement ultérieur du rotor 4 qui ne peut ainsi pas revenir en position ARMÉ sans démontage.

On a déjà mentionné que, lors du passage en position ARMÉ, la minuterie électronique de mise à feu ainsi que le mécanisme horloger 37 sont déclenchés. La minuterie électronique est par exemple réglée pour mettre le système à feu après une durée de 20 min.

Pendant cette durée, la came 38, qui se trouve initialement dans la position représentée aux fig. 7a et 1 Ob, commence à tourner dans le sens de la flèche F de la fig. 7a. Elle se trouve, par exemple au bout du temps prévu pour la mise à feu, dans la position de la fig. 7b.

Si, pour une raison quelconque, cette mise à feu n'a pas lieu, la came 38 poursuit sa rotation, comme indiqué par la flèche G de la fig. 7b, jusqu'à ce qu'elle se trouve dans la position représentée aux fig. 7c et 1 Oc, par exemple au bout d'une durée de 40 min.

Dans cette position, la came s'efface de devant le roulement à billes 28 et libère ainsi le rotor 4.

Entraîné par le ressort 17, celui-ci entame donc une rotation dans le sens de la flèche H de la fig. 7c et de la flèche I de la fig. 9c.

Ce mouvement se poursuit sur un quart de tour jusqu'à la position STÉRILISATION, comme décrit ci-dessus dans le cas d'une remontée du dispositif.

Comme précédemment également, le rotor 4 se verrouille en position STÉRILISATION où il forme écran entre l'amorce 43 et le relais de détonation 45, et les minirupteurs 32 sont ramenés en position de sécurité.

Afin de permettre la visualisation de l'état du dispositif, on peut prévoir un repère, par exemple vert, dans la zone 50 du volant 15, ce repère étant visible par le hublot 48 lorsque le dispositif est en position SÉCURITÉ.

Un autre repère, par exemple rouge, est prévu dans la zone 51 qui se trouve devant le hublot 48 lorsque le dispositif est en position ARMÉ. Enfin, un troisième repère, par exemple jaune, est prévu à la partie supérieure du verrou 21 pour indiquer par le hublot 48 que le dispositif est en position STÉRILISATION.

Comme il va de soi, l'invention n'est pas limitée au mode de réalisation décrit ci-dessus; diverses variantes et modifications peuvent être apportées sans sortir pour autant de son cadre ni de son esprit.

## Revendications

1. Dispositif de sécurité et d'armement pour l'amorçage de charges sous-marines, notamment militaires, du type dans lequel un organe de détection (5) sensible à la pression est mobile entre une première position qu'il adopte lorsque le dispositif est sensiblement à la pression atmosphérique et une seconde position à partir de laquelle l'amorçage peut s'effectuer, dispositif comprenant un organe interrupteur (4) de chaîne pyrotechnique (42, 43, 45) qui, dans une première position de sécurité où il est verrouillé par l'organe de détection lorsque celui-ci n'est pas dans sa seconde position, forme écran en travers de la chaîne pyrotechnique, et, dans une seconde position d'armement qu'il adopte lorsque l'organe de détection atteint sa seconde position, libère la chaîne pyrotechnique, l'organe interrupteur de chaîne pyrotechnique étant agencé pour se déplacer de sa deuxième position vers une troisième position de stérilisation lorsque l'organe de détection se déplace en retour de sa deuxième position vers sa première position, l'organe interrupteur de chaîne pyrotechnique formant de nouveau, dans sa troisième position, écran en travers de la chaîne pyrotechnique, dispositif caractérisé en ce qu'il est agencé pour que l'organe interrupteur de chaîne ne puisse être libéré de cette troisième position sans intervention extérieure, en dépit de tout mouvement ultérieur de l'organe de détection.

2. Dispositif selon la revendication 1, caractérisé par le fait qu'il comprend un mécanisme horloger (37), susceptible d'être déclenché lorsque l'organe interrupteur de chaîne pyrotechnique (4) passe de sa première à sa deuxième position, et en ce que l'organe interrupteur de chaîne pyrotechnique (4) est agencé pour se déplacer de sa deuxième position vers une quatrième position de stérilisation après une certaine durée décomptée par le mécanisme horloger, l'organe interrupteur de chaîne pyrotechnique (4) formant de nouveau, dans sa quatrième position, écran en travers de la chaîne pyrotechnique, et ne pouvant être libéré de cette quatrième position sans intervention extérieure, en dépit de tout mouvement ultérieur de l'organe de détection.

3. Dispositif selon l'ensemble des revendications 1 et 2, caractérisé par le fait que la quatrième position de l'organe interrupteur de chaîne pyrotechnique (4) est confondue avec sa troisième position.

4. Dispositif selon l'une des revendications 1 à 3, caractérisé par le fait qu'il comprend des moyens (47, 48) pour rendre visible de son extérieur la position de l'organe interrupteur de chaîne pyrotechnique.

5. Dispositif selon l'une des revendications 1 à 4, caractérisé par le fait que l'organe interrupteur de chaîne pyrotechnique comporte un rotor (4) disposé entre une amorce (43) et la suite de la chaîne pyrotechnique (45), ce rotor comportant un trou (18) venant se placer devant l'amorcedans la seconde position du rotor.

6. Dispositif selon la revendication 5, caractérisé par le fait que l'organe de détection comporte un piston hydrostatique (5) mobile axialement en fonction de la pression extérieure, ce piston comportant un tronçon (13) de diamètre réduit, et qu'une bille (36) empêche la rotation du rotor en restant bloquée dans une encoche (33) de ce rotor par une génératrice du piston lorsque celui-ci n'est pas dans sa deuxième position, ladite bille permettant la rotation du rotor quand le tronçon de diamètre réduit du piston est en vis-à-vis de la bille lorsque le piston est dans sa deuxième position.

7. Dispositifselon l'une des revendications 5 ou 6, caractérisé par le fait qu'il comporte des moyens de blocage (24, 25) angulaire du rotor dans sa deuxième position, ces moyens de blocage comprenant une butée solidaire en rotation du rotor et mobile axialement, et des moyens coopérant avec cette butée, et que l'organe de détection est agencé pour amener la butée dans une position axiale dans laquelle elle est susceptible de venir en contact avec les moyens coopérants lorsqu'il détecte une pression supérieure à une valeur prédéterminée, et pour écarter axialement la butée des moyens coopérants lorsque la pression redevient inférieure à cette valeur prédéterminée.

8. Dispositif selon l'une des revendications 5 à 7, caractérisé par le fait qu'il comporte un mécanisme horloger (37) muni d'un arbre de sortie sur lequel est montée une première came (38) susceptible de coopérer avec une butée (28) solidaire en rotation du rotor, et que cette première came est agencée pour bloquer le rotor dans sa deuxième position en étant en contact avec la butée pendant un temps prédéterminé après le déclenchement du mécanisme horloger, et pour libérer le rotor en s'effaçant du trajet de la butée après ce temps prédéterminé.

9. Dispositif selon la revendication 8, caractérisé par le fait qu'une deuxième came (39) est montée sur l'arbre de sortie du mécanisme horloger, cette came étant susceptible de coopérer avec une butée (41 ) commandée par la rotation du rotor pour empêcher le mouvement du mécanisme horloger lorsque le rotor est dans sa première position et pour permettre ce mouvement lorsque le rotor quitte cette première position.

10. Dispositif selon l'une des revendications 7 à 9, caractérisé par le fait qu'il comporte des moyens élastiques (7) pour amener le rotor dans une troisième position angulaire lorsque, alors qu'il est dans sa deuxième position, la butée du rotor est relâchée.

11. Dispositif selon l'une des revendications 5 à 10, caractérisé par le fait que le rotor comporte un verrou (21) susceptible de s'engager, sous l'effet d'un moyen élastique (22), dans un trou (20), formé dans un organe fixe du dispositif lorsque le rotor est dans sa troisième position.

12. Dispositif selon l'une des revendications 5 à 11, caractérisé par le fait qu'il comporte un hublot (48) par lequel sont visibles des zones (50) de rotor identifiées différemment, par exemple par des couleurs, en fonction de la position du rotor.

13. Dispositif selon l'ensemble des revendications 11 et 12, caractérisé par le fait que le hublot est monté à l'extérieur dudit trou, et que la zone d'identification de la troisième position du rotor est formée par l'extrémité du verrou.

14. Dispositif selon l'une des revendications 1 à 3, caractérisé par le fait qu'il comporte, en outre, des sécurités électriques comprenant au moins un minirupteur (32), rendant les circuits électriques actifs dans la deuxième position de l'organe interrupteur de chaîne pyrotechnique et inactifs dans ses autres positions.

15. Dispositif selon l'ensemble des revendications 5 et 14, caractérisé par le fait que les minirupteurs sont disposés de telle sorte que leurs organes d'actionnement (31 ) coopèrent avec des méplats (30), formés sur une partie cylindrique du rotor, pour ouvrir ou fermer les minirupteurs en fonction de la position angulaire du rotor.

## Patentansprüche

1. Sicherungs- und Entsicherungsvorrichtung für die Zündung von Unterwassersprengladungen, insbesondere von Gefechtsladungen, einer Art, bei welcher ein druckempfindliches Fühlglied (5) sich zwischen einer ersten Lage, die besetzt wird, wenn die Vorrichtung den normalen Luftdruckverhältnissen ausgesetzt ist, und einer zweiten Lage bewegt, ab welcher die Zündung erfolgen kann, wobei diese Vorrichtung aus einem Unterbrechungsglied (4) einer pyrotechnischen Kette (42, 43, 45) besteht, welches in einer ersten vom Fühlglied verriegelten Sicherungslage, wenn sich jenes nicht in zweiter Lage befindet, eine Abschirmung der pyrotechnischen Kette bildet und in einer zweiten Entsicherungslage, in der das Unterbrechungsglied geschaltet wird, wenn das Fühlglied die zweite Lage erreicht, die pyrotechnische Kette entsichert, wobei das Unterbrechungsglied der pyrotechnischen Kette entsprechend ausgelegt ist, um aus der zweiten Lage in eine dritte Lage verstellt zu werden, wenn das Fühlglied aus dessen zweiter Lage in die erste Lage zurückkommt, wobei das Unterbrechungsglied der pyrotechnischen Kette in dessen dritter Lage wieder die Abschirmung der pyrotechnischen Kette vornimmt, Vorrichtung dadurch gekennzeichnet, dass das Unterbrechungsglied der pyrotechnischen Kette nicht ohne äusseren Eingriff aus dieser dritten Lage, trotz jeglicher späteren Bewegung des Fühlgliedes, befreit werden kann.

2. Vorrichtung nach Anspruch 1, dadurch gekennzeichnet, dass sie ein Uhrwerk (37) enthält, das ausgelöst werden kann, wenn das Unterbrechungsglied (4) der pyrotechnischen Kette von dessen erster Lage in die zweite Lage versetzt wird, und dass das Unterbrechungsglied (4) der pyrotechnischen Kette entsprechend ausgelegt ist, um aus dessen zweiter Lage in eine vierte Lage nach Ablauf einer vom Uhrwerk bestimmten Zeitdauer verstellt zu werden, wobei das Unterbrechungsglied (4) der pyrotechnischen Kette in dieser vierten Lage erneut eine Abschirmung der pyrotechnischen Kette vornimmt und nicht ohne äusseren Eingriff aus dieser vierten Lage, trotz jeglicher späteren Bewegung des Fühlgliedes, befreit werden kann.

3. Vorrichtung nach den Ansprüchen 1 und 2, dadurch gekennzeichnet, dass die vierte Lage des Unterbrechungsgliedes (4) der pyrotechnischen Kette mit dessen dritter Lage vereinigt wird.

4. Vorrichtung nach einem der Ansprüche 1 bis 3, dadurch gekennzeichnet, dass sie entsprechende Mittel (47, 48) enthält, um die Lage des Unterbrechungsgliedes der pyrotechnischen Kette nach aussen anzeigen zu können.

5. Vorrichtung nach einem der Ansprüche 1 bis 4, dadurch gekennzeichnet, dass das Unterbrechungsglied der pyrotechnischen Kette aus einem rotierenden Teil (4) besteht, der zwischen einem Zünder (43) und den weiteren Bestandteilen der pyrotechnischen Kette (45) angebracht ist, wobei dieser rotierende Teil eine Bohrung (18) aufweist, die sich in der zweiten Lage des rotienderen Teils vor dem Zünder befindet.

6. Vorrichtung nach Anspruch 5, dadurch gekennzeichnet, dass das Fühlglied aus einem hydrostatisch gesteuerten Kolben (5) besteht, der sich unter dem Einfluss des äusseren Druckes in axialer Richtung bewegt, wobei dieser Kolben einen Abschnitt (13) mit reduziertem Durchmesser aufweist, und dass eine Kugel (36) die Drehbewegung des rotierenden Teils verhindert, wenn sie in einer Aussparung (33) des rotierenden Teils durch eine Mantellinie des Kolbens geklemmt ist, solange sich der Kolben nicht in dessen zweiten Lage befindet, wobei die erwähnte Kugel die Drehbewegung des rotierenden Teils ermöglicht, wenn der Abschnitt mit reduziertem Durchmesser des Kolbens auf Höhe der Kugel versetzt wird, wenn sich der Kolben in dessen zweiter Lage bewegt.

7. Vorrichtung nach einem der Ansprüche 5 oder 6, dadurch gekennzeichnet, dass sie Mittel (24, 25) zur winkelmässigen Verriegelung des rotienderen Teils in dessen zweiter Lage, wobei diese Verriegelungsmittel einen Anschlag aufweisen, der mit dem rotierenden Teil dreht und in axialer Richtung verschiebbar ist, sowie mit diesem Anschlag mitwirkende Mittel enthält, und dass das Fühlglied entsprechend ausgelegt ist, um den Anschlag in einer axialen Lage zu verstellen, bei welcherer in Berührung mit den mitwirkenden Mitteln kommt, sobald der Druck einen festgelegten Wert übersteigt, und um den Anschlag wieder in axialer Richtung zurückzuziehen, sobald der Druck unter diesen festgelegten Wert zurückgegangen ist.

8. Vorrichtung nach einem der Ansprüche 5 bis 7, dadurch gekennzeichnet, dass sie ein Uhrwerk (37) enthält, das eine Abtriebwelle besitzt, auf der eine erste Schaltkurve (38) angebracht ist, die mit einem vom rotierenden Teil mitgenommenen Anschlag (28) mitwirken kann, und dass diese erste Schaltkurve entsprechend ausgelegt ist, um den rotierend Teil in dessen zweiter Lage zu verriegeln, wobei diese Verriegelung durch Berührung des Anschlages während der nach Auslösung des Uhrwerkes festgelegten Zeitdauer wirkt und nach Ablauf dieser Zeit den rotierenden Teil durch Ausschwenkung aus der Bahn des Anschlages befreit.

9. Vorrichtung nach Anspruch 8, dadurch gekennzeichnet, dass eine zweite Schaltkurve (39) auf der Abtriebwelle des Uhrwerkes angebracht ist, wobei diese Schaltkurve mit einem durch die Drehbewegung des rotierenden Teils gesteuerten Anschlag (4) mitwirkt, der den Lauf des Uhrwerkes verhindert, solange sich der rotierende Teil in dessen erster Lage befindet, und diesen Lauf ermöglicht, sobald der rotierende Teil diese erste Lage verlassen hat.

10. Vorrichtung nach einem der Ansprüche 7 bis 9, dadurch gekennzeichnet, dass sie elastische Mittel (7) enthält, die den rotierenden Teil in eine dritte winkelmässige Lage bringen, wenn der Anschlag des rotierenden Teils losgelassen wird, während sich jener in dessen zweiter Lage befindet.

11. Vorrichtung nach einem der Ansprüche 5 bis 10, dadurch gekennzeichnet, dass der rotierende Teil mit einem Riegel (21) versehen ist, der unter Einwirkung eines elastischen Mittels (22) in die Bohrung (20) eines festen Teils der Vorrichtung eindringen kann, wenn sich der rotierende Teil in dessen dritter Lage befindet.

12. Vorrichtung nach einem der Ansprüche 5 bis 11, dadurch gekennzeichnet, dass sie ein Schauglas (48) aufweist, durch welches unterschiedlich, z.B. durch Farben, identifizierte Bereiche (50) des rotierenden Teils je nach Lage des rotierenden Teils sichtbar sind.

13. Vorrichtung nach den Ansprüchen 11 und 12, dadurch gekennzeichnet, dass das Schauglas ausserhalb der erwähnten Bohrung angebracht ist und dass der Identifizierungsbereich der dritten Lage des rotierenden Teils aus dem freien Ende des Riegels besteht.

14. Vorrichtung nach einem der Ansprüche 1 bis 3, dadurch gekennzeichnet, dass sie ausserdem noch elektrische Sicherungsvorrichtungen mit mindestens einem Mikroschalter (32) aufweist, wobei die elektrischen Schaltkreise wirkend in der zweiten Lage des Unterbrechungsgliedes der pyrotechnischen Kette und unwirkend in den anderen Lagen sind.

15. Vorrichtung nach den Ansprüchen 5 und 14, dadurch gekennzeichnet, dass die Mikroschalter so angeordnet sind, dass ihre Stellglieder (31) mit den Abflachungen (30)-geformt am zylindrischen Schaft des rotierenden Teils - mitwirken, um die Mikroschalter je nach der winkelmässigen Lage des rotierenden Teils zu öffnen oder zu schliessen.

## Claims

1. Safety and arming device for priming of undersea charges, notably military, of a type in which a pressure-sensitive detection device (5) is mobile between a first position that it takes when said device is under the effect of atmospheric pressure and a second position at which priming takes place, said device including switch component (4) for the pyrotechnical chain (42,43,45) which in a first safety position locking said detection device when not in its second position forms a screen across said pyrotechnical chain and when in a second arming position that it acquires when said detection device reaches its second position releases said pyrotechnical chain with the switch component of this chain free to move from its second position to a third, neutral position, while said detection device returns from its second position to its first position, with said pyrotechnical switch component again acting as a screen across the pyrotechnical chain in its third position, device characterized by the fact that it is arranged such that the switch component of said chain cannot be released from this third position unless done so manually, regardless of any later motion of said detection device.

2. Device according to Claim 1, further comprising a clock mechanism (37) which may be triggered when said switch component (4) of pyrotechnical chain moves from its first position to its second position, said switch component (4) of pyrotechnical chain being movable from its second position to a fourth, neutral position after a specified time delay generated by said clock mechanism, with said switch component (4) of pyrotechnical chain again acquiring its fourth, blocking position across said pyrotechnical chain and remaining in this fourth position unless released manually, said switch component holding this position regardless of detection device motion.

3. Device according to Claims 1 and 2, characterized by the fact that said fourth position of pyrotechnical chain switch component (4) is combined with its third position.

4. Device according to Claims 1 through 3, characterized by the fact that it comprises means (47, 48) which allow said pyrotechnical chain switch component position to be viewed from the exterior of said device.

5. Device according to Claims 1 through 4, characterized by the fact that said switch component of the pyrotechnical chain comprises rotor

(4) placed between primer (42) and the following portion of said pyrotechnical chain, said 'rotor comprising hole (18) which is positioned in front of said primer when said rotor is in its second position.

6. Device according to Claim 5, characterized by the fact that said detection device comprises hydrostatic piston (5) moving axially in function of external pressure, said piston comprising reduced-diameter section (13) and ball (36) preventing rotation of said rotor by remaining blocked in notch (33) of rotor by means of the piston generating line when said piston is in other than its second position, said ball enabling rotation of said rotor when reduced-diameter section of said piston is opposite said ball with said piston having reached its second position.

7. Device according to Claims 5 and 6, characterized by the fact that said device comprises blocking means (24,25) angular to said rotor in its second position, said blocking means comprising a stop integral in rotation with said rotor and axially mobile, and other means working in cooperation with said stop, and that said detection device may move to bring said stop into an axial position in which it is able to come into contact with said cooperating means when it detects pressure exceeding a threshold value, and to axially move said stop away from said cooperating means when pressure drops under said threshold value.

8. Device according to Claims 5 through 7, characterized by the fact that said device comprises clock mechanism (37) equipped with an output shaft on which is fitted first cam (38) which cooperates with stop (28) integrally with rotor rotation, and that said first cam is able to block said rotor in its second position when in contact with said stop during a preset time after triggering of said clock mechanism, and to release said rotor by moving out of the path of said stop after this preset time.

9. Device according to Claim 8, characterized by the fact that a second cam (39) is fitted on said clock mechanism output shaft, said cam being able to cooperate with a stop (41 ) controlled by rotation of said rotor to block movement of said clock mechanism when said rotor is in its first position and to enable said movement when said rotor leaves said first position.

10. Device according to Claims 7 through 9, characterized by the fact that said device comprises flexible means (7) to bring said rotor into a third, angular position when, while said rotor is in its second position, said rotor stop is released.

11. Device according to Claims 5 through 10, characterized by the fact that said rotor comprises lock (21 ) which engages under the effect of said flexible means (22) in hole (20), formed in a fixed component of said device when said rotor is in its third position.

12. Device according to Claims 5 through 11, characterized by the fact that it comprises opening (48) through which are visible the zones (50) of said rotor identified differently, by color, for example, in function of the position of said rotor.

13. Device according to Claims 11 and 12, characterized by the fact that said opening is mounted on the outside of said hole, and that said identification zone for the third position of said rotor is formed by the extremity of said lock.

14. Device according to Claims 1 through 3, characterized by the fact that it additionally comprises electrical safeties including at least one miniswitch (32) rendering active the electrical circuits in said second position of said pyrotechnical chain switch component and inactive in its other positions.

15. Device according to Claims 5 and 14, characterized by the fact that said miniswitches are arranged such that their activating components (31 ) cooperate with flats (30), formed over a cylindrical section of said rotor to open or close said miniswitches in function of said angular position of said rotor.
